# EUROPÄISCHE PATENTSCHRIFT

(11) **EP 0 868 972 B1**
(45) Veröffentlichungstag und Bekanntmachung des Hinweises auf die Patenterteilung: **09.06.1999**
(21) Anmeldenummer: 97105089.3
(22) Anmeldetag: 26.03.1997
(51) Int. Cl.: B24B 13/00

(54) **Verfahren und Vorrichtung zur Bearbeitung optischer Linsen**
Method and apparatus for machining optical lenses
Procédé et dispositif pour l'usinage de lentilles optiques

(43) Veröffentlichungstag der Anmeldung: 07.10.1998
(73) Patentinhaber: Optotech Optikmaschinen GmbH, 35435 Wettenberg (DE)
(72) Erfinder: Mandler, Roland, Dipl.-Ing., 35452 Heuchelheim (DE)
(74) Vertreter: Olbricht, Karl Heinrich, Dipl.-Phys.

(56) Entgegenhaltungen:
- US-A- 5 205 076
- PATENT ABSTRACTS OF JAPAN vol. 012, no. 245 (P-729), 12.Juli 1988 & JP 63 037309 A (HITACHI LTD), 18.Februar 1988,

## Beschreibung

Die vorliegende Erfindung bezieht sich auf ein Verfahren zur Bearbeitung optischer Linsen und auf eine Vorrichtung zur Durchführung des Verfahrens gemäß den Oberbegriffen von Anspruch 1 und Anspruch 6 bzw. 14.

Bei der Linsenherstellung werden herkömmlich warmgepreßte Glasrohlinge verarbeitet, welche die Form von flachen Zylinderscheiben oder auch entsprechend der gewünschten Linsenform stirnseitig jeweils gekrümmte Oberflächen haben. Zunächst werden die Glasrohlinge mittels Schleifmaschinen auf die gewünschte Kontur gebracht, indem auf einer ersten Vorrichtung der Linsenrohling auf der einen Seite grob vorgeschliffen und in einem zweiten Arbeitsgang ein polierfähiger Feinschliff erzeugt wird. Die Linse wird dieser ersten Schleifmaschine dann entnommen, gewendet und mit einer zweiten Schleifmaschine die andere Seite der Linse ebenfalls mit Grob- und Feinschliff versehen. Auf einer dritten Vorrichtung wird die Linse anschließend beidseitig poliert. Schließlich wird die fertigpolierte Linse auf einer vierten Vorrichtung, der sog. Zentriermaschine, auch am Rand bearbeitet. Der Linsenrand erhält eine präzise, kreisrunde Geometrie, gegebenenfalls an den Rändern auch mit Fasen, um die Kanten stoßfester zu machen. Während des Zentriervorgangs wird die Linse zwischen Zentrierglocken aus Metall gehalten, welche die Linse so ausrichten, daß ihre optische Achse mit der Drehachse der Zentrierspindel übereinstimmt. Bei ungünstigen Linsenformen ist die selbstzentrierende Wirkung der Zentrierglocken allerdings nicht gegeben. Dann müssen die Linsen in einer getrennten Zentriervorrichtung mittels Lichtstrahl zentriert werden, bevor man sie auf eine Zentrierspindel aufklebt, mittels dieser in Drehung versetzt und am äußeren Rand abschleift, um zu erreichen, daß die optische Achse der Linse mit ihrer geometrischen Achse in Übereinstimmung gebracht wird.

Nachteilig an dem bisherigen Verfahren zum Herstellen von Linsen ist, daß zusätzlich zu der Poliermaschine insgesamt zwei Schleifmaschinen und eine Zentriermaschine benötigt werden. Dies ist - soweit bekannt - z. Zt. modernste Technik, wobei bereits davon ausgegangen wurde, daß das Grob- und Feinschleifen pro Linsenseite auf einer einzigen Vorrichtung durchgeführt wird. Dennoch ist der maschinelle Aufwand beträchtlich.

Ein weiterer Nachteil besteht darin, daß die fertigpolierten Linsen in der Zentriermaschine mit metallischen Werkzeugen, d. h. den erwähnten Zentrierglocken an ihrer empfindlichen polierten Oberfläche gespannt werden, die dabei sehr leicht beschädigt werden kann.

Darüber hinaus ist es auch ungünstig, daß bei dem bisherigen Verfahren die Linse an ihrem äußeren Umfang gespannt wird, der nur die Qualität und Genauigkeit eines Glaspreßlings hat. Wenn die erste Linsenseite fertiggeschliffen ist, wird die Linse wie beschrieben gewendet und in einer zweiten Vorrichtung wieder gespannt. Bei diesem Umspannen und Zentrieren an dem noch wenig präzisen Umfang der Linse kann es zu unerwünschten Ungenauigkeiten und Differenzen zwischen den optischen Achsen der beiden Linsenseiten kommen.

Ein wichtiges Ziel der Erfindung ist es, Linsen kostengünstiger herzustellen und gleichzeitig die Bearbeitungs-Genauigkeit zu steigern. Das vorgeschlagene Verfahren und die Vorrichtung zur Durchführung des Verfahrens bezwecken ferner eine Vereinfachung des Grob- und Feinschleifens beider Linsenseiten sowie des Zentrierens.

Hauptmerkmale der Erfindung sind in den Ansprüchen 1, 6 und 14 angegeben. Ausgestaltungen des Verfahrens sind Gegenstand der Ansprüche 2 bis 5. Spezialisierungen der Vorrichtung sind in den Unteransprüchen 7 bis 13 aufgeführt.

Bei einem Verfahren zu Bearbeitung optischer Linsen, wobei ein Rohling eines Linsenkörpers eingespannt und mittels Grob- und Feinwerkzeugen durch schleifen und polieren auf eine vorbestimmte Kontur gebracht wird, sieht die Erfindung gemäß dem kennzeichnenden Teil von Anspruch 1 vor, daß der bzw. jeder Linsenkörper einen Spannabsatz hat oder mit einem solchen versehen wird, der eine Einmal-Einspannung ermöglicht und beim Abschluß der Bearbeitung entfernt wird. Man geht also von einer neuartigen Geometrie des Linsenrohlings aus, der ja gewöhnlich ein heißgepreßter Glaskörper ist, dessen Form in gewissen Grenzen variiert werden kann, ohne daß nennenswerte Mehrkosten entstehen. Die neue Form des Linsenkörpers unterscheidet sich von der bisherigen Gestalt der Linsenrohlinge durch einen Spannabsatz von z. B. einigen Millimetern Höhe auf einer Seite des Linsenkörpers, gegenüber dessen äußerem Durchmesser der Spannabsatz mit seinem Durchmesser deutlich zurücktritt.

Diese Grundvoraussetzung gestattet die Verfahrensführung wonach die Grob- und Feinbearbeitung des Linsenkörpers in ein und derselben Einspannung des Spannabsatzes einseitig erfolgt, worauf der Linsenkörper gewendet wird und die rückseitige Bearbeitung wiederum in einer einzigen Einspannung stattfindet. Bei diesen Arbeitsgängen fallen die optische Achse der Linse und ihre geometrische Achse präzise zusammen, da in einer einzigen Aufspannung gearbeitet wird. Ein späteres Zentrieren der Linse mit einer speziellen Zentriermaschine entfällt, da die Linse schon zentriert ist, wenn sie die erste Bearbeitungsstufe verlassen hat.

In der ersten Einspannung findet eine zur anschließenden Zentrierung dienende Umfangs-Bearbeitung statt, so daß in der zweiten Einspannung der Linsenkörper bereits an dem bearbeiten, mithin sehr genauen äußeren Umfang eingespannt und auf die Drehasche des Werkstückspindel ausgerichtet wird. So erreicht man, daß beim nachfolgenden Grob- und Feinschleifen der zweiten Linsenseite die optische Achse dieser Linsenfläche weider exact mit iher geometrischen Achse zusammenfällt.

Sehr vorteilhaft ist die Ausgestaltung gemäß Anspruch 2, wobei die Entnahme aus einer ersten Einspannung und das Einbringen in eine zweite Einspannung mit einem einzigen Zwischenhalte- und Umwende-Vorgang erfolgt. Das ermöglicht nicht nur beträchtliche Einsparungen an maschinellen Hilfsmitteln, sondern trägt auch wesentlich zur Genauigkeit der Linsenbearbeitung bei. Dabei kann in jeder Einspannung laut Anspruch 3 jeweils auch die Randbearbeitung des Linsenkörpers vorgenommen werden.

Wichtig ist die Ausgestaltung von Anspruch 4, wonach die kontrollierten Bewegungen von Werkstück und Werkzeugen auf einer einzigen Maschine so ausgeführt werden, daß der Linsenkörper auf jeder Seite zunächst an der Stirnfläche und dann am Umfang bearbeitet wird. Laut Anspruch 5 kann der teil- oder fertigbearbeitete Linsenkörper zumindest einseitig mit einer Rand-Fase versehen werden, um die bzw. jede Kante des Linsenkörpers zu schützen.

Die erfindungsgemäße Vorrichtung zur Bearbeitung optischer Linsen zeichnet sich nach Anspruch 6 durch folgende Merkmale aus:
a) an einem Maschinenständer sind motorische Antriebe und Führungsmittel für zwei vertikal verfahrbare Werkstückspindeln für einen darin zur Bearbeitung einspannbaren Rohling eines Linsenkörpers vorhanden,
b) den Werkstückspindeln sind zwei horizontal (in X-Achsenrichtung) verfahrbare und quer dazu um eine horizontale Achse schwenkbare Werkzeugspindeln in veränderlicher Gegenüberstellung zugeordnet,
c) zwischen den Werkzeugspindeln befindet sich eine senkrecht zur Schwenkachse verfahrbare Entladeeinrichtung,
d) der Entladeeinrichtung ist eine Ladeeinrichtung zugeordnet, die um eine weitere Schwenkachse schwenkbar ist,
(e) die Werkzeugspindeln (4; 5) weisen ein Grob- und ein Feinschliefwerkzeug (8; 9) mit je einer stirnseitigen Schleiffläche (16 bzw 19) und einer umfangseitigen Schleiffläche (17 bzw. 20) auf.

Man erkennt, daß eine so gestaltete Vorrichtung die Gesamtbearbeitung ermöglicht, so daß für das Grob- und Feinschleifen beider Linsenseiten sowie das Zentrieren und das Anbringen von Fasen nur diese einzige Maschine benötigt wird. Sie ist gemäß Anspruch 7 zweckmäßig so konstruiert, daß die Schwenkachsen parallel zueinander und quer zur X-Achsenrichtung verlaufen. Das gestattet einen sehr kompakten Aufbau.

Nach Anspruch 8 weisen die Werkstückspindeln Spannmittel für den Linsenkörper auf, insbesondere Spannzangen, die pneumatisch oder hydraulisch betätigbar sein können. Entsprechendes gilt für Anspruch 9, wonach die Entladeeinrichtung sowie die Ladeeinrichtung jeweils Spannmittel für den Linsenkörper aufweisen, insbesondere Saugspanner. Diese erlauben ein schonendes Erfassen des Linsenkörpers, so daß die empfindliche Linsenoberfläche während des Umladens geschützt bleibt.

Laut Anspruch 10 sind die Werkstückspindeln einerseits und die Werkzeugspindeln andererseits unabhängig voneinander jeweils in Richtung der Z-Achse bzw. X-Achse bewegbar, wobei die Werkzeugspindeln jeweils über eine eigene B-Achse verfügen. Bei dieser Gestaltung sind alle vier Spindeln gleichzeitig im Einsatz, um zwei Linsen zur gleichen Zeit zu bearbeiten.

Alternativ sieht die Erfindung gemäß Anspruch 11 vor, daß die Werkstückspindeln parallel zueinander und senkrecht zur Hauptausdehnung eines Vorschubschlittens auf diesem gehaltert sind. Das ermöglicht die gemeinsame Bewegung und mithin eine Antriebs-Einsparung. Analog können nach Anspruch 12 die Werkzeugspindeln auf einem oberhalb der Werkstückspindeln befindlichen Vorschubwagen gehaltert sein, der um die horizontale Schwenkachse schwenkbar ist und die beiden Werkzeugspindeln in konstantem Abstand trägt. Dieser kann laut Anspruch 13 derselbe sein wie zwischen den Werkstückspindeln.

Die Werkzeuge haben jeweils eine stirnseitige und eine umfangsseitige Schleiffläche (Merkmal e). Dies gestattet es, mit jeweils ein und demselben Werkzeug die Linsenkontur herzustellen, in folgenden Arbeitsschritten den äußeren Umfang zu bearbeiten und - falls gewünscht - auch eine Fase als Kantenschutz zu erzeugen.

Besonders vorteilhaft ist die Kombination von Anspruch 14, die folgende Merkmale aufweist:
a) an einem Maschinenständer sind motorische Antriebe und Führungsmittel für einen Vorschubschlitten und für einen Vorschubwagen vorhanden,
b) der Vorschubschlitten ist vertikal (in Z-Achsenrichtung) verfahrbar und haltert zwei Werkstückspindeln, die jeweils ein Spannwerkzeug für einen darin aufnehmbaren Linsen-Rohling tragen,
c) der Vorschubwagen ist horizontal (in X-Achsenrichtung) verfahrbar sowie um eine quer zu seiner Hauptausdehnung verlaufende Achse schwenkbar und haltert zwei Werkzeugspindeln,
d) der Vorschubwagen haltert eine senkrecht zu seiner Hauptausdehnung verfahrbare Entladeeinrichtung,
e) zwischen der Entladeeinrichtung und dem Vorschubschlitten ist eine Ladeeinrichtung angeordnet, die um eine horizontale Achse schwenkbar ist,
f) die Werkzeugspindeln weisen ein Grob- und ein Feinschleifwerkzeug mit je einer stirnseitigen Schleiffläche und einer umfangsseitigen Schleiffläche auf.

Eine derartige Vorrichtung kann als vollautomatische Maschine ausgeführt werden, so daß keinerlei Eingreifen von Hand erforderlich ist, um die Bearbeitung des Linsenkörpers von der Rohlingsform bis zur fertigen Kontur durchzuführen. Wesentliche Qualitätsvorteile ergeben sich dadurch, daß die optischen Achsen beider Linsenseiten jeweils mit der geometrischen Achse zusammenfallen, so daß zwangsläufig auch die optischen Achsen beider Linsenseiten miteinander übereinstimmen.

Weitere Merkmale, Einzelheiten und Vorteile der Erfindung ergeben sich aus dem Wortlaut der Ansprüche sowie aus der folgenden Beschreibung eines Ausführungsbeispiels anhand der Zeichnung. Diese zeigt in 12 schematisierten Seitenansichten die Anordnung und Verwendungsweise der erfindungsgemäßen Vorrichtung, womit zugleich der Ablauf des erfindungsgemäßen Verfahrens beispielhaft veranschaulicht wird.

Bei der dargestellten Vorrichtung sind zwei Werkstückspindeln 1 und 2 an einem gemeinsamen Vorschubschlitten 3 befestigt, der die gleichzeitige Bewegung der beiden Werkstückspindeln 1 und 2 in vertikaler Richtung (Z-Achse) ermöglicht. Zwei Werkzeugspindeln 4 und 5 sind in entsprechender Weise bevorzugt an einem gemeinsamen Vorschubwagen 6 befestigt, der die gleichzeitige Horizontalbewegung (Richtung X-Achse) ermöglicht. Für den Vorschubwagen 6 und die damit verbundenen Werkzeugspindeln 4 und 5 ist eine gemeinsame B-Achse vorhanden, um welche der Vorschubwagen 6 samt den Werkzeugspindeln 4 und 5 in beiden Drehrichtungen geschwenkt werden kann.

Bei einer modifizierten, hier jedoch nicht näher beschriebenen Vorrichtung ist es auch möglich, daß die Werkstückspindeln 1 und 2 von getrennten Vorschubeinrichtungen geführt werden, wodurch man sie unabhängig voneinander in Richtung der Z-Achse verfahren kann. Das gleiche gilt für die Werkzeugspindeln 4 und 5, die ebenfalls von getrennten Vorschubeinrichtungen geführt werden und dadurch unabhängig voneinander in Richtung der X-Achse verfahrbar sind. Auch die zur X-Achse senkrecht stehende B-Achse kann für Werkzeugspindel 4 und Werkzeugspindel 5 getrennt vorgesehen werden, um jede dieser Spindeln für sich um eine B-Achse schwenken zu können.

Bei der dargestellten Bauform sind die Werkstückspindeln 1 und 2 zur Aufnahme eines Linsenkörpers 7 im unteren Teil der Vorrichtung senkrecht angeordnet, während in ihrem oberen Teil eine rechte Werkzeugspindel 4 ein Grobschleifwerkzeug 8 und eine linke Werkzeugspindel 5 ein Feinschleifwerkzeug 9 trägt. Der Schleifvorgang selbst erfolgt zunächst mit dem Grobschleifwerkzeug 8, das erfindungsgemäß nicht nur über eine stirnseitige Schleiffläche 16 zum Herstellen der gewünschten Linsenform verfügt, sondern auch über eine umfangseitige Schleiffläche 17, die zum Bearbeiten des Linsen-Umfangs und zum Herstellen einer Fase dient, um den Linsenkörper 7 exakt zentrieren zu können. Das anschließend eingesetzte Feinschleifwerkzeug 9 hat gleichfalls eine stirnseitige Schleiffläche 19 und eine umfangseitige Schleiffläche 20.

Zusätzlich zu den zwei genannten Vorschubeinrichtungen, nämlich Vorschubschlitten 3 zum Bewegen in Richtung der Z-Achse und Vorschubwagen 6 zum Bewegen in Richtung der X-Achse, ist eine Entladeeinrichtung 10 vorhanden, die ebenfalls vertikale Bewegungen ausführt und an ihrem unteren Ende über einen Saugspanner 11 verfügt. Die Entladeeinrichtung 10 ist an dem Vorschubwagen 6 befestigt und kann somit auch horizontale Bewegungen entlang der X-Achse ausführen. Mit der Entladeeinrichtung 10 läßt sich der Linsenkörper 7 nach Fertigstellung der ersten Oberfläche und nach der Zentrierung aus dem Spannwerkzeug 12 der ersten Werkstückspindel 1 entnehmen.

Eine Ladeeinrichtung 13, die mit einem Saugspanner 14 versehen und in einer horizontalen C-Achse um 180° verdrehbar ist, übernimmt den einseitig und am Umfang bearbeiteten Linsenkörper 7 von der Entladeeinrichtung 10. Er wird dann in das z.B. als Spannzange ausgebildete Spannwerkzeug 15 der zweiten Werkstückspindel 2 eingelegt und an dem bearbeiteten Rand gespannt. Die Entladeeinrichtung 10 und die Ladeeinrichtung 13 sind so ausgelegt, daß sie aus dem Arbeitsbereich der Werkstückspindeln 1 und 2 bzw. der Werkzeugspindeln 4 und 5 herausfahren können.

Im folgenden wird der Arbeitsablauf anhand der Fig. 1 bis 12 erläutert.
**Fig. 1:** Der Rohling des Linsenkörpers 7 wird in das Spannwerkzeug 12 der Werkstückspindel 1 eingelegt und an seinem Spannabsatz 18 mechanisch mittels des automatisch betätigbaren Spannwerkzeugs 12 gespannt, das eine vakuumunterstützte Spannzange sein kann.
**Fig. 2:** Mit dem Grobschleifwerkzeug 8 an der Werkzeugspindel 4 wird der Linsenkörper 7 grob vorgeschliffen, wobei die stirnseitige Schleiffläche 16 im Einsatz ist. Die vorher nötige Positionierbewegung des Grobschleifwerkzeugs 8 wird längs der X-Achse mit Werkzeugspindel 4 und Vorschubwagen 6 ausgeführt, während die Zustellbewegung durch den Vorschubschlitten 3 mit Werkstückspindel 1 sowie Spannwerkzeug 12 mit Linsenkörper 7 längs der Z-Achse erfolgt. Entsprechend dem gewünschten Arbeitsergebnis wird der Vorschubwagen 6 samt den damit verbundenen Teilen um die B-Achse geschwenkt. Während des Schleifvorgangs wird der Linsenkörper 7 mittels der Werkstückspindel 1 in Drehung versetzt, während das Grobschleifwerkzeug 8 von der Werkstückspindel 4 angetrieben wird.
**Fig. 3:** Nach dem Grobschleifen fährt die Werkstückspindel 1 längs der Z-Achse wieder nach unten; die Werkzeugspindel 5 mit dem Feinschleifwerkzeug 9 wird in Richtung der X-Achse in die Arbeitsposition gefahren. Der Feinschleifvorgang läuft dann ab wie vorstehend beim Grobschleifen beschrieben, wobei die stirnseitige Schleiffläche 19 im Einsatz ist. Der Vorschubwagen 6 mit den daran befestigten Werkzeugspindeln 4 und 5 wird wieder um die B-Achse geschwenkt, diesmal jedoch in Gegenrichtung.
**Fig. 4:** Durch Bewegen in Richtung der Z- und X-Achse werden anschließend entweder das Grobschleifwerkzeug 8 oder das Feinschleifwerkzeug 9 oder auch beide - ggf. nacheinander - in Arbeitsposition gebracht, um den Umfang des Linsenkörpers 7 zu bearbeiten. In der dargestellten Phase ist die umfangseitige Schleiffläche 20 von Feinschleifwerkzeug 9 im Einsatz. Ein Umspannen des Linsenkörpers 7 findet nicht statt, so daß die optische Achse und die geometrische Achse, die jetzt festgelegt wird, genau miteinander übereinstimmen.
**Fig. 5:** In einem weiteren Arbeitsschritt bringt man an dem Linsenkörper 7 eine Fase an, wozu die Werkzeugspindel 5 in erforderlicher Weise um die B-Achse geschwenkt wird. Im Einsatz ist die umfangseitige Schleiffläche 20 von Feinschleifwerkzeug 9.
**Fig. 6:** Durch Bewegung des Vorschubwagens 6 in Richtung der X-Achse wird die Entladeeinrichtung 10 über die Werkstückspindel 1 mit dem Linsenkörper 7 positioniert, so daß der Saugspanner 11 letztere erfassen und durch Vertikalhub aus dem Spannwerkzeug 12 der Werkstückspindel 1 entnehmen kann.
**Fig. 7:** Die Ladeeinrichtung 13 wird nach vorne in Arbeitsposition gefahren und führt dabei eine 180°-Drehung um die C-Achse aus, so daß der Saugspanner 14 nach oben zeigt. Er übernimmt nach dem Positionieren des Vorschubwagens 6 samt vertikal bewegter Entladeeinrichtung 10 von dieser den Linsenkörper 7.
**Fig. 8:** Nachdem die Entladeeinrichtung 10 hochgefahren ist, dreht sich die Ladeeinrichtung 13 nun 180° um die C-Achse, so daß der Saugspanner 14 mit dem von ihm gehaltenen Linsenkörper 7 nach unten weist.
**Fig. 9:** Nach Positionierung des Vorschubwagens 6 entlang der X-Achse und des Vorschubschlittens 3 in Richtung der Z-Achse kann der Linsenkörper 7 in das Spannwerkzeug 15 der Spindel 2 eingebracht werden. Die bereits bearbeitete Fläche zeigt nach unten, d. h. Richtung zur Spindel 2, während die unbearbeitete Seite mit dem Spannabsatz 18 nach oben gerichtet ist.
**Fig. 10:** Die zweite Seite des Linsenkörpers 7 wird durch Schleifen mit dem Grobschleifwerkzeug 8 bearbeitet, wobei die stirnseitige Schleiffläche 16 im Einsatz ist. Die Arbeitsbewegungen der verschiedenen Maschinenteile in der X- und Z-Achse sowie um die B-Achse verlaufen analog zu den vorbeschriebenen Bewegungen, d.h. wie bei der Bearbeitung der ersten Linsenseite. In diesem Arbeitsgang wird auch der Spannabsatz 18 mit abgeschliffen.
**Fig. 11:** Durch Schleifen mit dem Feinschleifwerkzeug 9 wird die polierfähige Oberfläche auch der zweiten Linsenseite hergestellt, wozu die stirnseitige Schleiffläche 19 eingesetzt wird.
**Fig. 12:** Zum Abschluß wird auch an dieser zweiten Seite der Linse 7 mittels Feinschleifwerkzeug 9 eine Fase angebracht, wobei die umfangseitige Schleiffläche 20 im Einsatz ist.

Das beschriebene Verfahren im Zusammenwirken mit der erfindungsgemäßen Vorrichtung ergibt Linsen höherer Präzision bei deutlich niedrigeren Herstellkosten. Statt der bisher üblichen drei Maschinen für Grob- und Feinschleifen der ersten Seite bzw. Grob- und Feinschleifen der zweiten Seite mit anschließendem Zentrieren auf einer separaten Vorrichtung wird jetzt nur noch eine Vorrichtung benötigt. Weil der Linsenkörper bereits während des Schleifvorgangs zentriert wird, entfällt das aufwendige und für die empfindliche Linsenoberfläche gefährliche Zentrieren der fertigpolierten Linse.

Zur Zweiseitenbearbeitung von optischen Linsen weisen die verwendeten Rohlinge jedes Linsenkörpers 7 erfindungsgemäß einen Spannabsatz 18 auf. Eine einzige Vorrichtung genügt zur Durchführung des Verfahrens. Sie verfügt außer über Werkstückspindeln 1,2 sowie Werkzeugspindeln 4,5 mit Grobwerkzeugen 8 und Feinwerkzeugen 9 auch über eine Entladeeinrichtung 10 und eine Ladeeinrichtung 13, die im nacheinander ablaufenden Zusammenwirken den auf einer Seite und am Umfang bearbeiteten Linsenkörper 7 aus einem Spannwerkzeug 12 von Werkstückspindel 1 entnehmen, um 180° wenden und zur Bearbeitung der anderen Seite in ein Spannwerkzeug 15 von Werkstückspindel 2 zentriert einlegen. Die Werkstückspindeln 1, 2 können parallel zueinander auf einem horizontal verfahrbaren und höhenverstellbaren Vorschubschlitten 3 angebracht sein. Ein Vorschubwagen 6 kann die Werkzeugspindeln 4, 5 samt Entladeeinrichtung 10 gemeinsam verfahren und um eine horizontale Achse B verschwenken. Die Ladeeinrichtung 13 ist zwischen den Werkstückspindeln 1, 2 und den Werkzeugspindeln 4, 5 um eine horizontale Achse C schwenkbar.

### Bezugszeichenliste

B-Achse
C-Achse
X-Achse
Z-Achse

- 1, 2: Werkstückspindeln
- 3: Vorschubschlitten
- 4, 5: Werkzeugspindeln
- 6: Vorschubwagen
- 7: Linsenrohling
- 8: Grobschleifwerkzeug
- 9: Feinschleifwerkzeug
- 10: Entladeeinrichtung
- 11: Saugspanner
- 12: Spannwerkzeug
- 13: Ladeeinrichtung
- 14: Saugspanner
- 15: Spannwerkzeug
- 16, 17: Schleifflächen
- 18: Spannabsatz
- 19, 20: Schleifflächen

## Patentansprüche

1. Verfahren zur Bearbeitung optischer Linsen, indem ein Rohling eines Linsenkörpers (7) in einer rotierbaren Halterung (12) eingespannt und mittels Grob- und Feinwerkzeugen (8, 9) durch Vorschleifen und Feinschleifen auf eine vorbestimmte Kontur gebracht wird, wobei der bzw. jeder Linsenkörper (7) einen flachen, im Durchmesser zurücktretenden Spannabsatz (18) hat oder mit einem solchen versehen wird, der eine Einmal-Einspannung für jede zu bearbeitende Linsenseite ermöglicht und beim Abschluß der Bearbeitung entfernt wird, wobei die Grob- und Feinbearbeitung der erstenseite des Linsenkörpers (7) in ein und derselben Einspannung des Spannabsatzes (18) einseitig erfolgt, und wobei in dieser ersten Einspannung eine zur anschließenden Zentrierung dienende Umfangs-Bearbeitung erfolgt, worauf der Linsenkörper (7) gewendet wird (Fig. 7 und 8) und die rückseitige Bearbeitung wiederum in einer einzigen Einspannung stattfindet.

2. Verfahren nach Anspruch 1, dadurch **gekennzeichnet**, daß die Entnahme aus einer ersten Einspannung und das Einbringen in eine zweite Einspannung mit einem einzigen Zwischenhalte- und Umwende-Vorgang erfolgt.

3. Verfahren nach Anspruch 1 oder 2, dadurch **gekennzeichnet**, daß man in jeder Einspannung jeweils auch die Randbearbeitung des Linsenkörpers (7) vornimmt.

4. Verfahren nach einem der Ansprüche 1 bis 3, wobei Werkstück und Werkzeuge kontrolliert aufeinander zu- und voneinander wegbewegt werden, dadurch **gekennzeichnet**, daß die Bewegungen auf einer einzigen Vorrichtung und so ausgeführt werden, daß der Linsenkörper (7) auf jeder Seite zunächst an der Stirnfläche und dann am Umfang bearbeitet wird.

5. Verfahren nach einem der Ansprüche 1 bis 4, dadurch **gekennzeichnet**, daß der teil- oder fertigbearbeitete Linsenkörper (7) zumindest einseitig mit einer Rand-Fase versehen wird.

6. Vorrichtung zur Durchführung des Verfahrens nach einem der Ansprüche 1 bis 5, mit den folgenden Merkmalen :
a) an einem Maschinenständer sind motorische Antriebe und Führungsmittel für zwei vertikal verfahrbare Werkstückspindeln (1; 2) für einen darin zur Bearbeitung einspannbaren Rohling eines Linsenkörpers (7) vorhanden,
b) den Werkstückspindeln (1; 2) sind zwei horizontal (in X-Achsenrichtung) verfahrbare und quer dazu um eine horizontale Achse (B) schwenkbare Werkzeugspindeln (4; 5) in veränderlicher Gegenüberstellung zugeordnet, c) zwischen den Werkzeugspindeln (4; 5) befindet sich eine senkrecht zur
Schwenkachse (B) verfahrbare Entladeeinrichtung (10),
d) der Entladeeinrichtung (10) ist eine Ladeeinrichtung (13) zugeordnet, die um eine weitere Schwenkachse (C) schwenkbar ist,
e) die Werkzeugspindeln (4; 5) weisen ein Grob- und ein Feinschleifwerkzeug (8; 9) mit je einer stirnseitigen Schleiffläche (16 bzw. 19) und einer umfangsseitigen Schleiffläche (17 bzw. 20) auf.

7. Vorrichtung nach Anspruch 6, dadurch **gekennzeichnet**, daß die Schwenkachsen (B; C) parallel zueinander und quer zur X-Achsenrichtung verlaufen.

8. Vorrichtung nach Anspruch 6 oder 7, dadurch **gekennzeichnet**, daß die Werkstückspindeln (1; 2) Spannmittel für den Linsenkörper (7) aufweisen, insbesondere Spannzangen (12; 15).

9. Vorrichtung nach einem der Ansprüche 6 bis 8, dadurch **gekennzeichnet**, daß die Entladeeinrichtung (10) sowie die Ladeeinrichtung (13) jeweils Spannmittel für den Linsenkörper (7) aufweisen, insbesondere Saugspanner (11; 14).

10. Vorrichtung nach einem der Ansprüche 6 bis 9, dadurch **gekennzeichnet**, daß die Werkstückspindeln (1; 2) einerseits und die Werkzeugspindeln (4; 5) andererseits unabhängig voneinander jeweils in Richtung der Z-Achse bzw. der X-Achse bewegbar sind und daß die Werkzeugspindeln (4; 5) jeweils über eine eigene Schwenkachse (B) verfügen.

11. Vorrichtung nach einem der Ansprüche 6 bis 9, dadurch **gekennzeichnet**, daß die Werkstückspindeln (1; 2) parallel zueinander und senkrecht zur Hauptausdehnung eines Vorschubschlittens (3) auf diesem gehaltert sind.

12. Vorrichtung nach einem der Ansprüche 6 bis 11, dadurch **gekennzeichnet**, daß die Werkzeugspindeln (4; 5) auf einem oberhalb der Werkstückspindeln (1; 2) befindlichen Vorschubwagen (6) gehaltert sind, der um die horizontale Schwenkachse (B) schwenkbar ist.

13. Vorrichtung nach Anspruch 11 und 12, dadurch **gekennzeichnet**, daß die Werkstückspindeln (1; 2) und die Werkzeugspindeln (4; 5) in jeweils gleichem Abstand nebeneinander angeordnet sind.

14. Vorrichtung zur Durchführung des Verfahrens nach einem der Ansprüche 1 bis 5, mit der Kombination folgender Merkmale:
a) an einem Maschinenständer sind motorische Antriebe und Führungsmittel für einen Vorschubschlitten (3) und für einen Vorschubwagen (6) vorhanden,
b) der Vorschubschlitten (3) ist vertikal (in Z-Achsenrichtung) verfahrbar und haltert zwei Werkstückspindeln (1; 2), die jeweils ein Spannwerkzeug (12 bzw. 15) für einen darin aufnehmbaren Linsen-Rohling (7) tragen,
c) der Vorschubwagen (6) ist horizontal (in X-Achsenrichtung) verfahrbar sowie um eine quer zu seiner Hauptausdehnung verlaufende Achse (B) schwenkbar und haltert zwei Werkzeugspindeln (4; 5),
d) der Vorschubwagen (6) haltert eine senkrecht zu seiner Hauptausdehnung verfahrbare Entladeeinrichtung (10),
e) zwischen der Entladeeinrichtung (10) und dem Vorschubschlitten (3) ist eine Ladeeinrichtung (13) angeordnet, die um eine horizontale Achse (C) schwenkbar ist,
f) die Werkzeugspindeln (4; 5) weisen ein Grob- und ein Feinschleifwerkzeug (8; 9) mit je einer stirnseitigen Schleiffläche (16 bzw. 19) und einer umfangsseitigen Schleiffläche (17 bzw. 20) auf.

## Claims

1. Procedure for processing optical lenses by chucking a blank of a lens body (7) in rotatable chucking means (12) and providing it with a predefined contour through grinding and finishing by means of coarse and finishing tools, the lens body (7) being provided with or having a flat chucking extension (18) of receding diameter which extension permits single chucking for each lens side to be processed and is removed at the end of processing, coarse processing and finishing of the first side of the lens body (7) being performed unilaterally in one and the same chucked position of the chucking extension (18), the lens body circumference being processed in this first chucked position for subsequent centering, whereupon the chucked lens body is turned round (Figs. 7 and 8) and processing of the back is again performed in a single chucked position.

2. Procedure according to claim 1, **wherein** unloading from a first chuck and insertion into a second chuck are performed in a single stalling and inverting operation.

3. Procedure according to claim 1 or claim 2, **wherein** in the each chucked position, the respective edge of the lens body (7) is also processed.

4. Procedure according to claim 1, in which the workpiece and the tools are moved toward each other and away from each other in a controlled way, **wherein** these movements are performed in a single device and such that the lens body (7) is processed on either side first on the face and then on the circumference.

5. Procedure according to any one of claims 1 to 4, **wherein** a partly processed or finished lens body (7) is provided with an edge chamfer at least on one side.

6. Device for implementing the procedure according to any one of claims 1 to 5, comprising the following features:
a) a machine column is provided with motor drives and guiding means for two vertically displaceable workpiece spindles (1; 2) for a blank of a lens body (7) to be chucked by them for processing,
b) two tool spindles (4; 5) that are horizontally displaceable in an X-axis direction and are slewable at a right angle thereto around a horizontal slewing axis (B) are associated to the workpiece spindles (1; 2) in variable opposite arrangement,
c) an unloading device (10) that is displaceable perpendicularly to the horizontal slewing axis (B) is arranged between the tool spindles (4; 5),
d) a loading device (13) slewable around a further slewing axis (C) is associated to the unloading device (10),
e) the tool spindles (4, 5) are equipped with a coarse-grinding tool (8) and a precision-grinding tool (9), each having a face grinding surface (16 and 19, respectively) and a circumferential grinding surface (17 and 20, respectively).

7. Device according to claim 6, **wherein** the sewing axes (B; C) are parallel to each other and at right angles to the direction of the X-axis.

8. Device according to claim 6 or claim 7, **wherein** the workpiece spindles (1; 2) have chucking means for the lens body (7), especially collets (12; 15).

9. Device according to any one of claims 6 to 8, **wherein** the unloading device (10) and the loading device (13) each have chucking means for the lens body (7), especially suction chucks (11; 14).

10. Device according to any onf of claims 6 to 9, **wherein** the workpiece spindles (1; 2) on the one hand and the tool spindles (4; 5) on the other hand are displaceable independently of each other in the direction of a Z-axis and of the X-axis, respectively, and wherein each of the tool spindles (4; 5) has an individual sewing axis (B).

11. Device according to any one of claims 6 to 9, **wherein** the workpiece spindles (1; 2) are mounted on a feed slide (3) parallel to each other and perpendicularly to the main dimension of the feed slide (3).

12. Device according to any one of claims 6 to 11, **wherein** the tool spindles (4; 5) are mounted on a feed carriage (6) that is located above the workpiece spindles (1; 2) and is slewable around the horizontal slewing axis (B).

13. Device according to claims 11 and 12, **wherein** the workpiece spindles (1; 2) and the tool spindles (4; 5) are arranged adjacent each other at equal distances.

14. Device for implementing the procedure according to any one of claims 1 to 5, comprising the combination of the following features:
a) a machine column is provided with motor drives and guiding means for a feed slide (3) and for a feed carriage (6),
b) the feed slide (3) is vertically displaceable in a Z-axis direction and holds two workpiece spindles (1; 2) each of which is carries a chucking tool (12 and 15, respectively) for a blank of a lens body (7) to be received by them,
c) the feed carriage (6) is horizontally displaceable in an X-axis direction as well as slewable around a horizontal B-axis running at right angles to the main dimension of the feed carriage which supports two tool spindles (4; 5),
d) the feed carriage (6) holds an unloading device (10) that is displaceable perpendicularly to the main feed carriage dimension,
e) a loading device (13) that is slewable around a horizontal axis (C) is arranged between the unloading device (10) and the feed slide (3),
f) the tool spindles (4; 5) are equipped with a coarse-grinding and a precision-grinding tool (8; 9), each having a face grinding surface (16 and 19, respectively) and a circumferential grinding surface (17 and 20, respectively).

## Revendications

1. Procédé pour l'usinage de lentilles optiques, où l'on serre le verre brut d'un corps de lentille (7) dans une fixation rotative (12), et où on lui donne un contour déterminé au moyen d'un premier meulage et d'un meulage de finition avec des outils de dégrossissage et d'adoucissage (8, 9), le ou chaque corps de lentille (7) ayant ou étant pourvu d'un gradin de serrage (18) plat et au diamètre en retrait, permettant un serrage unique pour chaque côté de lentille devant être usiné et étant supprimé à la fin de l'usinage, le dégrossissage et l'adoucissage du premier côté du corps de lentille (7) étant effectués unilatéralement avec un seul serrage du gradin de serrage (18), et un usinage circonférentiel servant au centrage ultérieur venant à la suite de ce premier serrage, à la suite de quoi le corps de lentille (7) est retourné (figures 7 et 8) et l'usinage du verso se faisant à nouveau avec un seul serrage.

2. Procédé selon la revendication 1, **caractérisé** par le fait que le retrait du premier serrage et la mise en place dans un second serrage se font en une seule opération de fixation intermédiaire et de retournement.

3. Procédé selon la revendication 1 ou 2, **caractérisé** par le fait que pendant chaque serrage, on procède aussi à l'usinage respectif du bord du corps de lentille (7).

4. Procédé selon l'une des revendications 1 à 3, la pièce à usiner et les outils étant rapprochés ou éloignés l'un de l'autre de façon contrôlée, **caractérisé** par le fait que les mouvements sont effectués sur un seul dispositif et de telle manière que le corps de lentille (7) est usiné sur chaque côté, d'abord sur la surface frontale et ensuite sur la circonférence.

5. Procédé selon l'une des revendications 1 à 4, **caractérisé** par le fait que le corps de lentille en cours ou fini (7) est pourvu d'un chanfrein de bord sur au moins un côté.

6. Dispositif pour appliquer le procédé selon l'une des revendications 1 à 5, avec les caractéristiques suivantes:
a) sur un bâti se trouvent des entraînements moteurs et des moyens de guidage pour deux broches porte-pièce déplaçables verticalement (1; 2) pour une lentille brute (7) pouvant y être serrée à des fins d'usinage,
b) aux broches porte-pièce (1; 2) sont associées, en position opposée variable, deux broches porte-outil (4; 5) déplaçables horizontalement (en direction de l'axe X) et pivotables transversalement autour d'un axe horizontal (B),
c) entre les broches porte-outil (4; 5), il y a un dispositif de déchargement (10) déplaçable verticalement par rapport à l'axe de pivotement (B),
d) au dispositif de déchargement (10) est associé un dispositif de chargement (13), lequel peut pivoter autour d'un autre axe de pivotement (C),
e) les broches porte-outil (4; 5) disposent d'un outil de dégrossissage et d'un outil d'adoucissage (8; 9) avec respectivement une surface de meulage frontale (16 ou 19) et une surface de meulage circonférentielle (17 ou 20).

7. Dispositif selon la revendication 6, **caractérisé** par le fait que les axes de pivotement (B; C) sont parallèles l'un à l'autre et transversaux par rapport à la direction de l'axe X.

8. Dispositif selon la revendication 6 ou 7, **caractérisé** par le fait que les broches porte-pièce (1; 2) disposent de moyens de serrage pour le corps de lentille (7), notamment de pinces de serrage (12; 15).

9. Dispositif selon l'une des revendications 6 à 8, **caractérisé** par le fait que le dispositif de déchargement (10) et le dispositif de chargement (13) ont respectivement des moyens de serrage pour le corps de lentille (7), notamment des dispositifs de serrage par aspiration (11; 14).

10. Dispositif selon l'une des revendications 6 à 9, **caractérisé** par le fait que les broches porte-pièce (1; 2) d'une part et les broches porte-outil (4; 5) d'autre part, indépendamment les unes des autres, sont mobiles respectivement en direction de l'axe Z ou de l'axe X, et que les broches porte-outil (4; 5) disposent respectivement de leur propre axe de pivotement (B).

11. Dispositif selon l'une des revendications 6 à 9, **caractérisé** par le fait que les broches porte-pièce (1; 2) sont logées sur un glissoir d'avancement (3), parallèles l'une à l'autre et verticales par rapport à l'étendue principale de ce glissoir.

12. Dispositif selon l'une des revendications 6 à 11, **caractérisé** par le fait que les broches porte-outil (4; 5) sont logées sur un chariot d'avancement (6) se trouvant au-dessus des broches porte-pièce (1; 2), lequel chariot peut pivoter autour de l'axe de pivotement horizontal (B).

13. Dispositif selon les revendications 11 et 12, **caractérisé** par le fait que les broches porte-pièce (1; 2) et les broches porte-outil (4; 5) sont disposées les unes à côté des autres à des écarts réguliers.

14. Dispositif pour appliquer le procédé selon l'une des revendications 1 à 5, avec la combinaison des caractéristiques suivantes:
a) sur un bâti, il y a des entraînements moteurs et des moyens de guidage pour un glissoir d'avancement (3) et pour un chariot d'avancement (6),
b) le glissoir d'avancement (3) est mobile verticalement (en direction de l'axe Z) et loge deux broches porte-pièce (1; 2) qui portent respectivement un outil de serrage (12 ou 15) pour une lentille brute (7) pouvant y être tenue,
c) le chariot d'avancement (6) est déplaçable horizontalement (en direction de l'axe X) et pivotable autour d'un axe (B) d'orientation transversale par rapport à son étendue principale et il porte deux broches porte-outil (4; 5),
d) le chariot d'avancement (6) porte un dispositif de déchargement (10) déplaçable verticalement par rapport à son étendue principale,
e) entre le dispositif de déchargement (10) et le glissoir d'avancement (3) est disposé un dispositif de chargement (13) qui peut pivoter autour d'un axe horizontal (C),
f) les broches porte-outil (4; 5) disposent d'un outil de dégrossissage et d'un outil d'adoucissage (8; 9) avec respectivement une surface de meulage frontale (16 ou 19) et une surface de meulage circonférentielle (17 ou 20).
